# FASCICULE DE BREVET EUROPEEN

(11) **EP 3 688 402 B1**
(45) Date de publication et mention de la délivrance du brevet: **29.03.2023**
(21) Numéro de dépôt: 18788813.6
(22) Date de dépôt: 21.09.2018
(51) Int. Cl.: F42B 1/04, F42B 3/10, F42B 12/20

(54) **CHARGEMENT COMPRENANT UNE CHARGE EXPLOSIVE INSENSIBLE**
LADUNG MIT UNEMPFINDLICHEM SPRENGLADUNGSELEMENT
CHARGE COMPRISING AN INSENSITIVE EXPLOSIVE CHARGE ELEMENT

(30) Priorité: 25.09.2017 FR 1700983
(43) Date de publication de la demande: 05.08.2020
(73) Titulaire: ArianeGroup SAS, 78130 Les Mureaux (FR); Eurenco, 91300 Massy (FR)
(72) Inventeur: GUGUIN, Yann, 91160 Ballainvilliers (FR); COLLET, Christelle, 1200 Woluwé Saint Lambert (BE); POIREY, Gilles, 91210 Draveil (FR); WOIRIN, Karol, 78000 Versailles (FR)
(74) Mandataire: Cabinet Beau de Loménie
(86) Numéro de dépôt international: PCT/FR2018/052319
(87) Numéro de publication internationale: WO 2019/058072

(56) Documents cités:
- GB-A- 2 517 660
- US-A- 5 187 319
- US-A1- 2003 140 812

## Description

La présente invention concerne un chargement explosif permettant d'actionner une charge explosive insensible présentant un diamètre critique élevé. US 2003/140812 A1 et GB 2 517 660 A divulguent des chargements explosifs connus.

### Arrière-plan de l'invention

Les objectifs de compromis performance / vulnérabilité des systèmes d'arme actuels peuvent conduire à mettre en oeuvre des compositions explosives insensibles qui présentent des diamètres critiques relativement élevés.

L'emploi d'une composition explosive de fort diamètre critique peut nécessiter la mise en oeuvre d'une structure d'amorçage relativement complexe et volumineuse. Une telle structure d'amorçage peut poser problème dans la mesure où elle peut, d'une part, résulter en une réduction du volume utile pouvant être effectivement occupé par la composition explosive, et, d'autre part, en une augmentation de la vulnérabilité du système d'arme.

### Objet et résumé de l'invention

L'invention vise à répondre aux inconvénients précités et propose un chargement explosif comprenant :
- un détonateur,
- un élément de transmission d'une onde de détonation comprenant au moins une ligne de transmission de l'onde de détonation, chaque ligne de transmission comportant au moins un ajour traversant formé dans l'épaisseur de l'élément de transmission ainsi qu'un canal débouchant dans ledit ajour traversant, un matériau de propagation de l'onde de détonation étant présent dans ledit canal et ledit ajour, ledit matériau de propagation ayant un premier diamètre critique,
- une première charge explosive ayant un deuxième diamètre critique supérieur au premier diamètre critique, et
- une deuxième charge explosive intercalée entre la première charge explosive et l'élément de transmission, l'ajour traversant débouchant sur la deuxième charge explosive et la deuxième charge
explosive ayant un troisième diamètre critique supérieur ou égal au premier diamètre critique et inférieur au deuxième diamètre critique.

L'invention est remarquable en ce que une deuxième charge explosive de relativement faible diamètre critique est intercalée entre la première charge explosive, qui constitue une composition insensible de fort diamètre critique, et l'élément de transmission.

La présence de la deuxième charge explosive permet de garantir l'initiation de la première charge explosive, qui constitue une charge insensible, sans nécessiter l'emploi d'une structure d'amorçage volumineuse, et sans dégrader la vulnérabilité de la munition.

Les diamètres critiques peuvent être mesurés par la méthode des éprouvettes en gradins, selon la norme AFNOR, Paris NF T70-701 Décembre 1995.

Dans un exemple de réalisation, les trois conditions suivantes sont vérifiées :
- le premier diamètre critique est inférieur ou égal à 2 mm, voire inférieur ou égal à 1 mm,
- le deuxième diamètre critique est supérieur ou égal à 16 mm, voire supérieur ou égal à 30 mm, et
- le troisième diamètre critique est compris entre 1 mm et 5 mm.

Dans un exemple de réalisation, la première charge explosive, la deuxième charge explosive, l'élément de transmission et le détonateur sont superposés.

En particulier, la deuxième charge explosive peut être sous la forme d'une feuille.

Une telle caractéristique est avantageuse afin de minimiser le volume occupé par la deuxième charge explosive, et donc maximiser le volume utile pouvant être occupé par la première charge explosive.

Dans un exemple de réalisation, l'élément de transmission est situé autour du détonateur, la deuxième charge explosive autour de l'élément de transmission et la première charge explosive autour de la deuxième charge explosive.

Dans un exemple de réalisation, la deuxième charge explosive peut comporter au moins une charge énergétique à raison d'au moins 80% en masse.

### Brève description des dessins

D'autres caractéristiques et avantages de l'invention ressortiront de la description suivante, donnée à titre non limitatif, en référence aux dessins annexés, sur lesquels :
- la figure 1 représente, de manière schématique et partielle, une vue en coupe d'un premier exemple de chargement explosif selon l'invention,
- la figure 2 représente un exemple d'élément de transmission de l'onde de détonation initiée par le détonateur permettant de conduire l'onde de détonation vers la deuxième charge explosive, et
- la figure 3 représente, de manière schématique et partielle, une vue en coupe d'un deuxième exemple de chargement explosif selon l'invention.

### Description détaillée de modes de réalisation

La figure 1 illustre, de manière schématique, un premier exemple de chargement explosif 1 selon l'invention sous la forme d'une pluralité d'éléments superposés. Le chargement 1 est présent à l'intérieur d'un corps 10, délimitant latéralement le chargement 1.

Le chargement 1 comprend un détonateur 3 qui peut être au contact d'un élément de transmission 7 d'une onde de détonation. Le chargement 1 peut comprendre un unique détonateur 3. Le chargement 1 peut comprendre un unique élément de transmission 7.

L'élément de transmission 7 mis en oeuvre dans le chargement 1 est illustré à la figure 2. L'élément 7 comprend une pluralité de lignes 17a, 17b, 17c et 17d de transmission de l'onde de détonation. Chaque ligne de transmission 17a-17d comporte plusieurs ajours traversant 170a, 170b, 170c et 170d formés dans l'épaisseur de l'élément de transmission 7. Ces ajours 170a-170d débouchent sur la deuxième charge explosive 9. Chaque ligne de transmission 17a-17d comprend en outre au moins un canal 171a, 171b, 171c et 171d, chacun de ces canaux 171a-171d débouchant dans plusieurs ajours traversant 170a-170d. Les canaux 171a-171d sont ménagés à la surface de l'élément de transmission 7, du côté du détonateur 3. Les canaux 171a-171d et les ajours traversant 170a-170d comportent un matériau de propagation M de l'onde de détonation. Ce matériau de propagation M de l'onde de détonation peut par exemple être du Formex^{®}. Le matériau M permet à l'onde de détonation (flèche F à la figure 1) provenant du détonateur 3 de se propager dans les canaux 171a-171d et au travers des ajours 170a-170d pour être transmise à la deuxième charge explosive 9, puis à la première charge explosive 5.

La deuxième charge explosive 9 peut être au contact de l'élément de transmission 7. L'élément de transmission 7 peut être situé entre la deuxième charge explosive 9 et le détonateur 3. La couche constituée par la deuxième charge explosive 9 est intercalée entre l'élément de transmission 7 et la première charge explosive 5. La deuxième charge explosive 9 est ici sous la forme d'une feuille. La deuxième charge explosive 9 peut comporter au moins une charge énergétique à raison d'au moins 80% en masse. La charge énergétique est connue en soi et peut, par exemple, être choisie parmi : l'hexogène (RDX), l'octogène (HMX), l'hexanitrohexaazaisowurtzitane (CL20), le dinitroamidure d'ammonium (ADN), le trinitropyrazole (TNP) et leurs mélanges. La deuxième charge explosive 9 peut, par exemple, être du Formex^{®} ou de l'Hexosheet^{®}.

La première charge explosive 5 peut être au contact de la deuxième charge explosive 9. L'onde de détonation F se propageant, depuis le détonateur 3, dans l'élément de transmission 7 est ainsi transmise d'abord à la deuxième charge explosive 9, puis à la première charge explosive 5. L'épaisseur e₂ de la deuxième charge explosive 9 peut, comme illustré, être inférieure à l'épaisseur e₁ de la première charge explosive, et par exemple être inférieure ou égale à la moitié, voire au dixième, de cette épaisseur e₁.

Le matériau de propagation M présente un premier diamètre critique, la première charge explosive 5 un deuxième diamètre critique et la deuxième charge explosive 9 un troisième diamètre critique.

Selon l'invention, les conditions suivantes sont vérifiées :
- le deuxième diamètre critique est supérieur au premier diamètre critique, et
- le troisième diamètre critique est supérieur ou égal au premier diamètre critique mais inférieur au deuxième diamètre critique.

De la sorte, les inventeurs ont constaté qu'il était possible d'initier la première charge explosive, qui constitue une charge insensible, sans augmentation significative de l'encombrement en munition, et sans dégrader la vulnérabilité de la munition.

On va maintenant décrire, en lien avec la figure 3, un deuxième exemple de chargement explosif 100 selon l'invention. Ce deuxième exemple de chargement explosif 100 a une géométrie « cylindrique ». Le chargement 100 est présent à l'intérieur d'un corps 101, délimitant latéralement le chargement 100.

Dans cet exemple, l'élément de transmission 700 a la forme d'une paroi périphérique interne et entoure le détonateur 300. L'élément de transmission 700 peut être au contact du détonateur 300. Comme plus haut, l'élément de transmission 700 comporte au moins un canal et ajour traversant remplis d'un matériau de propagation de l'onde de détonation permettant de transmettre l'onde de détonation provenant du détonateur 300. La deuxième charge explosive 900 peut être située au contact de l'élément de transmission 700 et entoure ce dernier. La première charge explosive 500 peut être située au contact de la deuxième charge explosive 900 et entoure cette dernière.

Les diamètres critiques des première et deuxième charges explosives et du matériau de propagation sont tels que décrits plus haut.

### Exemple

Un chargement explosif selon l'invention a été réalisé lequel comprenait une première charge explosive à fort diamètre critique, un élément de transmission de l'onde de détonation rempli d'un matériau de propagation, ainsi qu'une deuxième charge explosive intercalée. Le chargement explosif utilisé avait la configuration illustrée à la figure 1.

La première charge explosive à fort diamètre critique était une composition commercialisée sous la référence B2258B par Eurenco. Le diamètre critique de cette première charge explosive (deuxième diamètre critique) était de 18 mm. La première charge explosive était sous la forme d'un cylindre de diamètre 60 mm et de hauteur 30 mm.

L'élément de transmission de l'onde de détonation comprenait une pluralité de canaux de conduction, chacun étant rempli par un matériau de propagation Formex^{®} ayant un premier diamètre critique égal à 1 mm. L'élément de transmission utilisé dans cet essai avait la configuration illustrée à la figure 2.

La deuxième charge explosive était intercalée entre la première charge explosive et l'élément de transmission comme schématisé à la figure 1. Cette deuxième charge était constituée d'un explosif Formex^{®} ayant un troisième diamètre critique égal à 1mm. La deuxième charge explosive était sous la forme d'une couche ayant un diamètre de 60 mm et une épaisseur de 4 mm dans l'essai réalisé.

La première charge explosive a pu être amorcée à l'aide du détonateur dans le chargement explosif qui vient d'être décrit.

En revanche, le fait d'omettre la deuxième charge explosive, et donc de n'utiliser que l'élément de transmission au contact direct de la première charge explosive, ne permet pas d'amorcer cette dernière car le diamètre critique de la première charge explosive est relativement élevé.

L'expression « compris entre ...et ... » doit être comprise comme incluant les bornes.

## Revendications

1. Chargement explosif (1 ; 100) comprenant :
- un détonateur (3 ; 300),
- un élément de transmission (7 ; 700) d'une onde de détonation comprenant au moins une ligne de transmission (17a-17d) de l'onde de détonation (F), chaque ligne de transmission comportant au moins un ajour traversant (170a-170d) formé dans l'épaisseur de l'élément de transmission ainsi qu'un canal (171a-171d) débouchant dans ledit ajour traversant et ménagé à la surface de l'élément de transmission du côté du détonateur, un matériau de propagation (M) de l'onde de détonation étant présent dans ledit canal et ledit ajour, ledit matériau de propagation ayant un premier diamètre critique,
- une première charge explosive (5 ; 500) constituant une charge insensible et ayant un deuxième diamètre critique supérieur au premier diamètre critique, et
- une deuxième charge explosive (9 ; 900) intercalée entre la première charge explosive et l'élément de transmission, l'ajour traversant débouchant sur la deuxième charge explosive et la deuxième charge explosive ayant un troisième diamètre critique supérieur ou égal au premier diamètre critique et inférieur au deuxième diamètre critique, l'onde de détonation provenant du détonateur étant destinée à se propager dans le canal et au travers de l'ajour pour être transmise à la deuxième charge explosive, puis à la première charge explosive,

2. Chargement (1 ; 100) selon la revendication 1, dans lequel les trois conditions suivantes sont vérifiées :
- le premier diamètre critique est inférieur ou égal à 2 mm,
- le deuxième diamètre critique est supérieur ou égal à 16 mm, et
- le troisième diamètre critique est compris entre 1 mm et 5 mm.

3. Chargement (1) selon la revendication 1 ou 2, dans lequel la première charge explosive (5), la deuxième charge explosive (9), l'élément de transmission (7) et le détonateur (3) sont superposés.

4. Chargement explosif (1) selon la revendication 3, dans lequel la deuxième charge explosive (9) est sous la forme d'une feuille.

5. Chargement (100) selon la revendication 1 ou 2, dans lequel l'élément de transmission (700) est situé autour du détonateur (300), la deuxième charge explosive (900) autour de l'élément de transmission et la première charge explosive (500) autour de la deuxième charge explosive.

6. Chargement explosif (1; 100) selon l'une quelconque des revendications 1 à 5, dans lequel la deuxième charge explosive (9 ; 900) comporte au moins une charge énergétique à raison d'au moins 80% en masse.

## Patentansprüche

1. Explosive Ladung (1; 100) umfassend:
- einen Zünder (3; 300),
- ein Element zur Übertragung (7; 700) einer Detonationswelle, das mindestens eine Leitung zur Übertragung (17a-17d) der Detonationswelle (F) umfasst, wobei jede Übertragungsleitung mindestens einen durchgehenden Durchbruch (170a-170d) aufweist, der in der Dicke des Übertragungselements ausgebildet ist sowie einen Kanal (171a-171d), der in den durchgehenden Durchbruch ausmündet und an der Oberfläche des Übertragungselements auf der Seite des Zünders eingerichtet ist, wobei ein Material zur Weiterverbreitung (M) der Detonationswelle in dem Kanal und dem Durchbruch vorhanden ist, wobei das Weiterverbreitungsmaterial einen ersten kritischen Durchmesser hat,
- eine erste Sprengladung (5; 500), die eine unempfindliche Sprengladung darstellt und einen zweiten kritischen Durchmesser hat, der größer als der erste kritische Durchmesser ist, und
- eine zweite Sprengladung (9; 900), die zwischen der ersten Sprengladung und dem Übertragungselement angeordnet ist, wobei der durchgehende Durchbruch auf der zweiten Sprengladung ausmündet und die zweite Sprengladung einen dritten kritischen Durchmesser hat, der größer als oder gleich dem ersten kritischen Durchmesser und kleiner als der zweite kritische Durchmesser ist, wobei die Detonationswelle, die vom Zünder kommt, bestimmt ist, sich in dem Kanal und durch den Durchbruch weiterzuverbreiten, um an die zweite Sprengladung, dann an die erste Sprengladung übertragen zu werden.

2. Ladung (1; 100) nach Anspruch 1, wobei die drei folgenden Bedingungen überprüft werden:
- der erste kritische Durchmesser ist kleiner oder gleich 2 mm,
- der zweite kritische Durchmesser ist größer oder gleich 16 mm, und
- der dritte kritische Durchmesser liegt zwischen 1 mm und 5 mm.

3. Ladung (1) nach Anspruch 1 oder 2, wobei die erste Sprengladung (5), die zweite Sprengladung (9), das Übertragungselement (7) und der Zünder (3) übereinander liegen.

4. Explosive Ladung (1) nach Anspruch 3, wobei die zweite Sprengladung (9) in Form eines Blatts vorliegt.

5. Ladung (100) nach Anspruch 1 oder 2, wobei sich das Übertragungselement (700) um den Zünder (300) herum, die zweite Sprengladung (900) um das Übertragungselement herum und die erste Sprengladung (500) um die zweite Sprengladung herum befindet.

6. Explosive Ladung (1; 100) nach einem der Ansprüche 1 bis 5, wobei die zweite Sprengladung (9; 900) mindestens eine Energieladung in Höhe von mindestens 80 Ma% aufweist.

## Claims

1. An explosive charge (1; 100) comprising:
- a detonator (3; 300),
- an element for transmitting a detonation wave (7; 700) comprising at least one transmission line (17a-17d) of the detonation wave (F), each transmission line including at least one through aperture (170a- 170d) formed in the thickness of the transmission element as well as a channel (171a-171d) opening out into said through aperture and arranged on the surface of the transmission element on the side of the detonator, a propagation material (M) of the detonation wave being present in said channel and said aperture, said propagation material having a first critical diameter,
- a first explosive charge (5; 500) constituting an insensitive charge and having a second critical diameter greater than the first critical diameter, and
- a second explosive charge (9; 900) interposed between the first explosive charge and the transmission element, the through aperture opening out onto the second explosive charge and the second explosive charge having a third critical diameter greater than or equal to the first critical diameter and smaller than the second critical diameter, the detonation wave coming from the detonator being intended to propagate in the channel and through the aperture to be transmitted to the second explosive charge, then to the first explosive charge.

2. The explosive charge (1; 100) according to claim 1, wherein the following three conditions are verified:
- the first critical diameter is less than or equal to 2 mm,
- the second critical diameter is greater than or equal to 16 mm, and
- the third critical diameter is comprised between 1 mm and 5 mm.

3. The explosive charge (1) according to claim 1 or 2, wherein the first explosive charge (5), the second explosive charge (9), the transmission element (7) and the detonator (3) are superimposed.

4. The explosive charge (1) according to claim 3, wherein the second explosive charge (9) is in the form of a sheet.

5. The explosive charge (100) according to claim 1 or 2, wherein the transmission element (700) is located around the detonator (300), the second explosive charge (900) around the transmission element and the first explosive charge (500) around the second explosive charge.

6. The explosive charge (1; 100) according to any one of claims 1 to 5, wherein the second explosive charge (9; 900) includes at least one energy charge at the rate of at least 80% by mass.
